# EUROPÄISCHE PATENTSCHRIFT

(11) **EP 1 480 493 B1**
(45) Veröffentlichungstag und Bekanntmachung des Hinweises auf die Patenterteilung: **14.06.2006**
(21) Anmeldenummer: 04011841.6
(22) Anmeldetag: 19.05.2004
(51) Int. Cl.: H04R 25/00, H04R 25/02

(54) **Gehäusekonstruktion für Hörgeräte oder Hörhilfen**
Housing construction for hearing devices and hearing aids
Construction de boîte pour des dispositifs auditifs ou des prothèses auditives

(43) Veröffentlichungstag der Anmeldung: 24.11.2004
(73) Patentinhaber: PHONAK AG, 8712 Stäfa (CH)
(72) Erfinder: Gabathuler, Bruno, 8712 Stäfa (CH)
(74) Vertreter: Troesch Scheidegger Werner AG

(56) Entgegenhaltungen:
- WO-A-99/27755
- DE-A- 10 206 621
- US-A- 5 201 008

## Beschreibung

Die vorliegende Erfindung betrifft eine Gehäusekonstruktion für Hörgeräte resp. Hörhilfen nach dem Oberbegriff von Anspruch 1.

Die elektronischen und mechanischen Komponenten, beispielsweise die Verstärkungselektronik, Mikrophone, Lautsprecher und Bedienelemente, von Hörgeräten resp. Hörhilfen sind in der Regel in einem Gehäuse eingebaut, welches eine Grundplatte mit daran angeordneten Gehäuseschalen aufweist. Die mechanischen Bedienkomponenten werden dabei in der Regel durch Öffnungen im Gehäuse nach Aussen geführt. Insbesondere ist in der Regel auch ein durch einen Deckel verschliessbares Batteriefach ausgebildet, damit die für die Bereitstellung der elektrischen Versorgung der elektronischen Komponenten im Gerät einzusetzende Batterie ausgetauscht resp. ausgewechselt werden kann.

Diese elektronischen und mechanischen Komponenten können praktisch für alle Hörgerätearten resp. Hörhilfen eingesetzt werden, beispielsweise für hinter dem Ohr zu tragende Geräte wie auch für Im-Ohr-Hörgeräte. Gerade bei Letzteren werden aufgrund der sehr beschränkten Platzverhältnisse hohe Anforderungen an die Miniaturisierung gestellt. Durch die Verwendung von standardisierten derartigen Komponenten kann dennoch eine wirtschaftliche Produktion erzielt werden. Da die äussere Form resp. Gestalt dieser Geräte an den jeweiligen Träger angepasst werden müssen, insbesondere bei Im-Ohr-Hörgeräten, wird die Formgebung durch unterschiedlich, ggf. individuell gestaltete Gehäuseschalen geschaffen. Die elektronischen und mechanischen Komponenten werden dabei in der Regel mit der Grundplatte des Gerätes verbunden, welche mindestens einen vereinheitlichten Bereich zur Aufnahme dieser Komponenten aufweisen.

Hier besteht nun das Problem, dass je nach Material und ggf. Abmessungen der Gehäuseschalen und insbesondere der Grundplatte diese Komponenten nicht optimal befestigt werden können, was zu frühzeitigen Beschädigungen und Defekten des betreffenden Gerätes führen kann. Weiter ist insbesondere die Befestigung von nach Aussen führenden Elementen, insbesondere von beweglichen Deckeln von Öffnungen, wie beispielsweise dem Batteriedeckel des Batteriefaches, häufig problematisch und führt entweder zu einer störanfälligen und unstabilen Verbindung oder führt zu einer Belastung der elektronischen oder übrigen mechanischen Komponenten, welche die Funktionsfähigkeit des Gerätes beeinflussen können.

Das Dokument WO 99/27755 zeigt ein modulares Im-Ohr-Hörgerät mit einer Grundplatte und einem in diese von der Außenseite her einsetzbaren Tägerrahmen, der zur Aufnahme der Batterie vorgesehen ist. Die Grundplatte ist mit der Gehäuseschale verklebt.

Die Aufgabe der vorliegenden Erfindung bestand darin, eine Gehäusekonstruktion für Hörhilfen resp. Hörgeräte zu finden, welche einerseits eine hohe Flexibilität in der Gestaltung der äusseren Form sowie Material- und Farbwahl des Gehäuses des Hörgerätes erlaubt und gleichzeitig eine stabile Verbindung resp. Halterung der innerhalb des Gehäuses anzuordnenden elektronischen resp. mechanischen Komponenten gewährleistet.

Diese Aufgabe wird erfindungsgemäss durch eine Gehäusekonstruktion mit den Merkmalen nach Anspruch 1 gelöst. Weitere, bevorzugte Ausführungsformen ergeben sich aus den Merkmalen der Ansprüche 2 bis 8.

Bei einer Gehäusekonstruktion für Hörgeräte resp. Hörhilfen, mit einer Grundplatte und daran lösbar angebrachter Gehäuseschale, wobei die Grundplatte eine oder mehrere zur Aussenseite angeordnete Öffnungen aufweist, weist die Grundplatte erfindungsgemäss im Bereich der Öffnungen zur Innenseite gerichtete Ausnehmungen oder Führungen auf sowie mindestens einen in diese Ausnehmungen oder Führungen einsetzbaren separaten Trägerrahmen und Verbindungsmittel, um den Trägerrahmen mit der Grundplatte zu verbinden.

Für die Befestigung der elektronischen und/oder mechanischen Komponenten im betreffenden Gerät wird vorteilhaft ein Trägerrahmen vorgesehen, welcher einerseits für diese Befestigung optimiert werden kann und diesen Komponenten eine stabile und haltbare Verbindung ermöglicht und andererseits ebenfalls optimiert eine Verbindung zu unterschiedliche Materialien, Farben oder Formen aufweisenden Grundplatten bereitstellt. Im Vergleich zur direkten Befestigung der Komponenten an der Grundplatte kann durch entsprechende Materialwahl eine erhöhte Stabilität gewährleistet werden. Weiter lässt sich der Trägerrahmen ebenfalls universell für verschiedene Geräte einsetzen und daher wirtschaftlich in hohen Stückzahlen herstellen und einsetzen.

Vorzugsweise besteht der Trägerrahmen aus einem harten, klebbaren Kunststoff oder Metall und ist mit Aussparungen zur Aufnahme oder Durchführung von elektronischen oder mechanischen Komponenten versehen. Insbesondere die Öffnungsbereiche für die Durchführung von mechanischen Komponenten oder vorübergehenden elektrischen Anschlüssen sind besonderen Belastungen ausgesetzt und können durch den Trägerrahmen verstärkt werden.

Vorzugsweise weist weiter der Trägerrahmen mindestens eine durchgehende Aussparung mit einer die Aussparung überspannenden Achse resp. Brücke auf. An dieser Achse resp. Brücke können schwenkbare Elemente, wie beispielsweise ein Deckel oder Batteriefach, mechanisch zuverlässig befestigt werden. Die darauf ausgeübten Kräfte werden dabei primär über den Trägerrahmen aufgenommen und verteilt auf die Grundplatte übertragen.

Vorzugsweise besteht die Achse resp. Brücke aus Metall und ist in am Trägerrahmen ausgebildeten Ausnehmungen oder Bohrungen eingesetzt und gehalten. Eine solche Achse kann vorteilhaft als stabile und belastbare Dreh- resp. Schwenkachse für einen Deckel dienen.

Vorzugsweise kommen die Stirnseiten der Achse resp. Brücke in eingebauten Zustand des Trägerrahmens in der Grundplatte gegen die Grundplatte gerichtet zu liegen, und sind vorzugsweise gegen die Seitenwände der Ausnehmungen der Grundplatte gerichtet oder gelangen gegen diese in Anschlag. Damit ist die Achse in eingebautem Zustand des Trägerrahmens gegen unbeabsichtigtes oder selbständiges Lösen gesichert, kann aber dennoch einfach im Trägerrahmen vormontiert werden.

Vorzugsweise sind die Verbindungsmittel als Schraubverbindung ausgebildet, vorzugsweise als eine durch eine entsprechende Bohrung im Trägerrahmen durchgeführte und in eine an der Unterseite der Grundplatte angeordnete Gewindebohrung einführbare Schraube. Damit kann der Trägerrahmen einfach und zuverlässig lösbar mit der Grundplatte verbunden werden. Auch ein späteres Auswechseln des Trägerrahmens ist einfach nach dem Öffnen des Gerätes möglich.

Vorzugsweise alternativ sind die Verbindungsmittel als Schnappverbindung ausgebildet, vorzugsweise mit am Trägerrahmen ausgebildeten und in an der Unterseite der Grundplatte entsprechend ausgebildeten Öffnungen federnd einrastbaren Halterzungen. Damit kann der Trägerrahmen vorteilhaft ohne Werkzeuge mit der Grundplatte verbunden werden.

Vorzugsweise sind am Trägerrahmen elektrische Kontaktzungen ausgebildet. Diese Kontaktzungen können beispielsweise mit in den betreffenden Bereich eingesetzten Batterien in federnde Verbindung gebracht werden und die Komponenten des Gerätes mit Strom versorgen. Die Kontaktzungen können auch als Kontakte für die Programmierung der Elektronikmodule des Hörgerätes eingesetzt werden, wobei diese Kontaktzungen dabei vorteilhaft nach Innen zurückversetzt angeordnet sind.

Weiter wird erfindungsgemäss ein Hörgerät resp. Hörhilfe mit einer Gehäusekonstruktion nach einem der Ansprüche 1 bis 8 vorgeschlagen, bei welchem die Grundplatte und der Trägerrahmen aus unterschiedlichem Material bestehen.

Ein grosser Vorteil des modularen Aufbaus besteht darin, dass für individuell unterschiedlich aufgebaute Grundplatten und Gehäuseschalen gleiche Trägerrahmen eingesetzt werden können. Es ist damit beispielsweise auch einfach möglich, in einem bestehenden Gehäuse durch geschultes Servicepersonal den Trägerrahmen auszuwechseln und durch einen anderen Trägerrahmen mit neuen Kontakten und mit neuen Komponenten zu ersetzen. Der andere Trägerrahmen kann dabei bereits mit den neuen Komponenten vorkonfektioniert werden, so dass ein solcher Austausch mit sehr kleinem Zeitbedarf vorgenommen werden kann.

Ein Ausführungsbeispiel der vorliegenden Erfindung wird nachstehend anhand der Figuren noch näher erläutert. Es zeigen
Fig. 1 die Schnittansicht von oben auf den Bereich der Grundplatte einer erfindungsgemässen Gehäusekonstruktion mit Trägerrahmen in der Montageposition;
Fig. 2 die Ansicht des Trägerrahmens gemäss Figur 1;
Fig. 3 die Schnittansicht gemäss Figur 1 mit dem Trägerrahmen in der montierten Endposition; und
Fig. 4 eine Schnittansicht von unten auf den Trägerrahmen in der Montageposition.

In Figur 1 ist die Schnittansicht von oben auf den Bereich der Grundplatte 1 mit zur Aussenseite führenden Öffnungen 2 eines Hörgerätes dargestellt. Unterhalb der Öffnungen 2, also auf der Innenseite des Hörgerätes, ist ein Trägerrahmen 3 dargestellt, welcher in unterhalb der Öffnungen 2 ausgebildeten Ausnehmungen 4 resp. Führungen eingesetzt werden kann.

Der Trägerrahmen 3 besteht vorzugsweise aus einem harten, formstabilen Kunststoff und weist entsprechend der Öffnungen 2 der Grundplatte 1 ausgebildete Aussparungen 5, 5' resp. 5" auf, wie aus Figur 2 in der Aufsicht auf den Trägerrahmen 3 ersichtlich ist.

Die Aussparungen 5, 5' resp. 5" sind den Öffnungen 2 der Grundplatte 1 angepasst resp. entsprechen den durch diese Öffnungen 2 resp. Aussparungen 5, 5' resp. 5" nach Aussen zu führenden mechanischen Komponenten des Hörgerätes.

Beispielsweise ist eine rechteckförmige Aussparung 5 mit einem quer zur Öffnung verlaufend angeordneten Stift 6 vorgesehen. Dieser Stift 6 kann als Drehachse für einen als Batteriehalter ausgebildeten Deckel (nicht dargestellt) dienen. Durch die Lagerung im Trägerrahmen 3 wird damit ein stabiles und belastbares Scharnier für einen solchen Deckel gebildet. Die auf einen solchen Deckel ausgeübten Kräfte beim Öffnen und Schliessen werden vorteilhaft zuerst in den stabilen Trägerrahmen 3 eingeleitet und erst danach auf die Grundplatte 1 übertragen.

Direkt am Trägerrahmen 3 können elektrisch leitende Kontaktzungen 7 angebracht sein, um mit der in den Bereich der Aussparung 5 einzusetzenden Batterie oder Programmierstecker (nicht dargestellt) in Kontakt zu gelangen.

Figur 3 zeigt den Trägerrahmen 3 in seiner Endposition in der Grundplatte 1 eingesetzt. Durch die nach unten versetzte Einbaulage des Trägerrahmens 3 ist dieser nach Aussen praktisch nicht sichtbar. Damit kann der Trägerrahmen 3 in einer beliebigen, standardisierten Farbe ausgeführt sein, während die Grundplatte 1 eine individuelle Material- und Farbgebung aufweisen kann, welche von Aussen sichtbar ist und nicht durch den Trägerrahmen 3 beeinflusst wird.

In Figur 4 ist in der Ansicht von unten, d.h. vom Inneren des Gehäuses des Hörgerätes her, eine Schraube 8 als Verbindungsmittel für den Trägerrahmen 3 mit der Grundplatte 1 dargestellt. Die Schraube 8 kann in eine in der Grundplatte 1 ausgebildete Gewindebohrung 9 eingeschraubt werden und gewährleistet damit eine stabile, lösbare Verbindung.

Es ist für den Fachmann klar, dass unter der Grundplatte 1 auch ein als Grundplatte dienender Bereich eines Teils einer Gehäuseschale verstanden werden kann.

## Patentansprüche

1. Gehäusekonstruktion für Hörgeräte resp. Hörhilfen mit einer Grundplatte (1) und daran lösbar angebrachter Gehäuseschale, wobei die Grundplatte (1) eine oder mehrere zur Aussenseite angeordnete Öffnungen (2) aufweist, **dadurch gekennzeichnet, dass** die Grundplatte (1) im Bereich der Öffnungen (2) zur Innenseite gerichtete Ausnehmungen oder Führungen (4) aufweist sowie mit mindestens einem in diese Ausnehmungen oder Führungen (4) einsetzbaren separatem Trägerrahmen (3) und Verbindungsmitteln (8;9), um den Trägerrahmen (3) mit der Grundplatte (1) zu verbinden.

2. Gehäusekonstruktion nach Anspruch 1, **dadurch gekennzeichnet, dass** der Trägerrahmen (3) aus einem harten Kunststoff oder Metall besteht und mit Aussparungen (5, 5', 5'') zur Aufnahme oder Durchführung von elektronischen oder mechanischen Komponenten versehen ist.

3. Gehäusekonstruktion nach Anspruch 1 oder 2, **dadurch gekennzeichnet, dass** der Trägerrahmen (3) mindestens eine durchgehende Aussparung (5) mit einer die Aussparung überspannenden Achse resp. Brücke (6) aufweist.

4. Gehäusekonstruktion nach Anspruch 3, **dadurch gekennzeichnet, dass** die Achse resp. Brücke (6) aus Metall besteht und in am Trägerrahmen (3) ausgebildeten Ausnehmungen oder Bohrung eingesetzt und gehalten ist.

5. Gehäusekonstruktion nach Anspruch 3 oder 4, **dadurch gekennzeichnet, dass** die Stirnseiten der Achse resp. Brücke (6) in eingebauten Zustand des Trägerrahmens (3) in der Grundplatte (1) gegen die Grundplatte (1) gerichtet zu liegen kommen, vorzugsweise gegen die Seitenwände der Ausnehmungen oder Führungen (4) der Grundplatte (1) gerichtet sind oder gegen diese in Anschlag stehen.

6. Gehäusekonstruktion nach einem der Ansprüche 1 bis 5, **dadurch gekennzeichnet, dass** die Verbindungsmittel (8;9) als Schraubverbindung ausgebildet sind, vorzugsweise einer durch eine entsprechendes Bohrung im Trägerrahmen (3) durchgeführte und in eine an der Unterseite der Grundplatte (1) angeordnete Gewindebohrung (9) einführbare Schraube (8).

7. Gehäusekonstruktion nach einem der Ansprüche 1 bis 5, **dadurch gekennzeichnet, dass** die Verbindungsmittel (8;9) als Schnappverbindung ausgebildet sind, vorzugsweise mit am Trägerrahmen (3) ausgebildeten und in an der Unterseite der Grundplatte (1) entsprechend ausgebildeten Öffnungen federnd einrastbaren Haltezungen.

8. Gehäusekonstruktion nach einem der Ansprüche 1 bis 7, **dadurch gekennzeichnet, dass** am Trägerrahmen (3) elektrische Kontaktzungen (7) ausgebildet sind.

9. Hörgerät resp. Hörhilfe mit einer Gehäusekonstruktion nach einem der Ansprüche 1 bis 8, **dadurch gekennzeichnet, dass** die Grundplatte (1) und der Trägerrahmen (3) aus unterschiedlichem Material und Farbe bestehen.

## Claims

1. Housing construction for hearing devices or hearing aids respectively with a faceplate (1) and shell detachably arranged to said faceplate, said faceplate (1) providing one or more openings (2) directed to the outside, **characterized in that** said faceplate (1) is provided with recesses or guidance (4), arranged in the region of the openings (2) and directed to the inside, as well as at least one separate support frame (3) insertable into said recesses or guidance (4) and connecting means (8;9), for connecting said support frame (3) with said faceplate (1).

2. Housing construction according claim 1, **characterized in that** the support frame (3) consists of a stiff plastic or metal and is provided with recesses (5,5',5'') for the reception or guidance of electronic or mechanical components.

3. Housing construction according claim 1 or 2, **characterized in that** the support frame (3) comprises at least one persistent recess (5) with an axis or bridge (6) overarching said recess.

4. Housing construction according claim 3, **characterized in that** the axis or bridge (6) consists of metal and is inserted and hold within a recess or bore arranged on the support frame (3).

5. Housing construction according claims 3 or 4, **characterized in that** the front face of the axis or bridge (6) is directed towards the faceplate (1) in the assembled condition of the support frame (3) in the faceplate (1), preferably directed towards the sidewalls of the recesses or guides (4) of faceplate (1) or stand firmly against said sidewalls.

6. Housing construction according to one of claims 1 to 5, **characterized in that** the connecting means (8;9) are provided as screw joints, preferably as screw (8) guided through a respective bore arranged in support frame (3) and insertable into a tapped bore (9) arranged at the underside of faceplate (1).

7. Housing construction according to one of claims 1 to 5, **characterized in that** the connecting means (8;9) are provided as snap connections, preferably with holding tongues arranged at the support frame (3) and resiliently engaging into respectively formed openings provided at the underside of faceplate (1).

8. Housing construction according to one of claims 1 to 7, **characterized in that** electrical contacting tongues (7) are arranged at support frame (3).

9. Hearing device or hearing aid respectively with a housing construction according to one of claims 1 to 8, **characterized in that** the faceplate (1) and the support frame (3) consist of different material and color.

## Revendications

1. Construction de boîte pour des dispositifs auditifs ou des prothèses auditives, avec un panneau de base (1) avec une coque fixée de manière amovible sur ce dernier, ledit panneau de base (1) présentant une ou plusieurs ouvertures (2) s'ouvrant vers l'extérieur, **caractérisée en ce que** le panneau de base (1) présente dans la zone desdites ouvertures (2) des creux ou guidages (4) dirigés vers l'intérieur ainsi qu'au moins un cadre porteur (3) séparé pouvant être introduit dans lesdits creux ou guidages (4) et des moyens de raccordement (8; 9) pour raccorder le cadre porteur (3) au panneau de base (1).

2. Construction de boîte selon la revendication 1, **caractérisée en ce que** le cadre porteur (3) est en matière plastique dure ou en métal et est muni d'ouvertures (5, 5', 5'') pour la réception ou le passage de composantes électroniques ou mécaniques.

3. Construction de boîte selon la revendication 1 ou 2, **caractérisée en ce que** le cadre porteur (3) comprend au moins un passage traversant (5) avec un axe ou pont (6) passant à travers l'ouverture.

4. Construction de boîte selon la revendication 3, **caractérisée en ce que** ledit axe ou pont (6) est en métal et est retenu dans des logements dans le cadre porteur (3).

5. Construction de boîte selon la revendication 3 ou 4, **caractérisée en ce que** les faces frontales dudit axe ou pont (6) sont dirigées, dans l'état monté du cadre porteur (3), contre le panneau de base (1), de préférence contre les parois latérales des creux ou guidages (4) du panneau de base (1) ou butent contre ces dernières.

6. Construction de boîte selon l'une des revendications 1 à 5, **caractérisée en ce que** les moyens de raccordement (8; 9) sont formés par un raccord à vis, de préférence par une vis (8) traversant un alésage approprié dans le cadre porteur (3) et se terminant dans un trou taraudé (9) dans la face inférieure du panneau de base (1).

7. Construction de boîte selon l'une des revendications 1 à 5, **caractérisé en ce que** les moyens de raccordement (8; 9) sont formés par un assemblage à enclenchement, de préférence par des languettes de retenue prévues sur le cadre porteur (3) se verrouillant élastiquement dans des ouvertures sur la face inférieure du panneau de base (1).

8. Construction de boîte selon l'une des revendications 1 à 7, **caractérisée par** des languettes de contact (7) électriques prévues sur le cadre porteur (3).

9. Dispositif auditif ou prothèse auditif avec une construction de boîte selon l'une des revendications 1 à 8, **caractérisé en ce que** le panneau de base (1) et le cadre porteur (3) sont en des matériaux distincts et présentent des couleurs distinctes.
